# EUROPÄISCHE PATENTANMELDUNG

(11) **EP 0 562 214 A1**
(43) Veröffentlichungstag der Anmeldung: **29.09.1993**
(21) Anmeldenummer: 92810226.8
(22) Anmeldetag: 27.03.1992
(51) Int. Cl.: D03D 49/12, D03D 49/04

(54) **Webmaschine mit Teilkettbäumen**

(71) Anmelder: SULZER RÜTI AG, CH-8630 Rüti (CH)
(72) Erfinder: Fehrenbach, Lutz, W-7750 Konstanz (DE)
(74) Vertreter: Heubeck, Bernhard

(57) **Zusammenfassung**

Die Webmaschine weist mindestens zwei Teilkettbäume (20a, 20b) auf sowie mindestens einen Spannbaum (23), der unter Federwirkung parallel verschwenkbar ist. Jeder Teilkettbaum ist mit einer einzeln ansteuerbaren Kettablassvorrichtung (30, 31, 32) ausgestattet. Mittels Tastorganen (13a, 13b) zum Messen der Kettfadenspannung sowie Steuereinrichtungen kann die Drehzahl der Teilkettbäume individuell eingestellt werden. Mit einer Einrichtung (1), bei der die Tastorgane (13a, 13b) zweier benachbarter Teilkettbäume symmetrisch auf einem wippeartigen Balken (10) aufgesetzt sind, lässt sich erfindungsgemäss die Differenz der Kettfadenspannung einfach und zuverlässig überwachen. Die Drehachse (11) des Balkens (10) liegt parallel zur Kettebene und ist zwischen den Teilkettbäumen angeordnet. Mittels mindestens eines Sensors (14a) wird die Abweichung der Balkenausrichtung von einer Bezugslage feststellt, sodass aufgrund dieser Abweichung die Kettablass-Steuerung vorgenommen werden kann.

## Beschreibung

Die Erfindung betrifft eine Webmaschine gemäss Oberbegriff von Anspruch 1. Bei einer derartigen Webmaschine wird mittels den Steuereinrichtungen aufgrund der Unterschiede der gemessenen Kettfadenspannungen für eine rasche Korrektur der Kettablassgeschwindigkeit der einzelnen Teilkettbäume gesorgt. Eine gattungsgemässe Webmaschine ist aus der EP-PS-0136389 (= T.632) bekannt. Dort ist ein Tastorgan beschrieben, das zwischen einem ortsfesten Umlenkbaum und dem Spannbaum angeordnet die Spannung einer Kettfadenschar misst. Das Tastorgan besteht aus einem Umlenkelement und einer Blattfeder, die am Umlenkbaum befestigt ist. Durch die Fadenkräfte wird das Umlenkelement entgegen der Kraft der Blattfeder ausgelenkt; und mit einem Sensor wird diese Auslenkung gemessen.

Diese bekannte Webmaschine erlaubt das Abweben von mehreren Teilkettbäumen bei Vorliegen eines einzigen durchgehenden Spannbaums, der beim Verschwenken parallel zur Kettbaumachse bleibt. Die Kettablass-Steuereinrichtung beruht bei anderen Webmaschinen auf einer besonderen Ausführungsform des Spannbaums, bei welcher nämlich eine Spannungsdifferenz anhand einer schrägen Lage des Spannbaums ablesbar ist. Durch die sich zeitweise einstellende Schräglage des Spannbaums ergibt sich eine Beeinträchtigung der Gewebequalität.

Bei den bekannten Tastorganen mit Blattfedern besteht ein anderes Problem: Es hat sich in der Praxis herausgestellt, dass es herstellungstechnisch kaum möglich ist, für die Federkonstante der Blattfedern einen bezüglich der Kettablasssteuerung ausreichend engen Toleranzbereich einzuhalten. Wegen der grossen Streuung der Federkonstante muss für jedes Tastorgan eine besondere Eichung vorgenommen werden. Bei Frottierwebmaschinen mit Gewebesteuerung (siehe EP-A-0350446 (= T.756), Fig.9) sind die Krafteinwirkungen am Tastorgan bei Vollanschlag gegenüber Teilanschlag stark verschieden. Daher macht sich hier die Streuung der Federkonstante besonders nachteilig bemerkbar.

Der Erfindung liegt die Aufgabe zugrunde, eine Webmaschine mit einer Kettablass-Steuereinrichtung zu schaffen, bei der die Differenz der Kettfadenspannung von Teilkettbäumen einfach und zuverlässig überwachbar ist. Diese Aufgabe ist durch die im Kennzeichen des Anspruchs 1 genannten Massnahmen lösbar. Im Gegensatz zum nächstliegenden Stand der Technik (T.632) wird bei der erfindungsgemässen Webmaschine nicht die Differenz von separat gemessenen Kettfadenspannungen bestimmt, sondern es wird direkt die Differenz der auf die Tastorgane wirkenden Kettfadenkräfte überwacht. Dabei müssen keine absoluten Spannungsmessungen vorgenommen werden; Eichungen von Messeinrichtungen sind daher nicht nötig.

Nachfolgend wird die Erfindung für verschiedene Ausführungsformen im Zusammenhang mit den Zeichnungen näher erläutert. Es zeigen:
- Fig. 1: eine ausschnittsweise Ansicht des Kettbaumbereichs einer erfindungsgemässen Webmaschine,
- Fig. 2: eine erste Ausführungsform des wippeartigen Balkens für die Überwachung der Kettfaden-Spannungsdifferenz,
- Fig. 3: eine ausschnittsweise Draufsicht auf eine Webmaschine mit drei Teilkettbäumen,
- Fig. 4: einen Querschnitt durch ein Tastorgan in Kettlaufrichtung,
- Fig. 5: die Kräfteverhältnisse für die Kettfäden beim Tastorgan bei ungleichen Kettfadenspannungen,
- Fig. 6: eine Einrichtung, mit der die Balkenneigung überwacht wird,
- Fig. 7: ein Tastorgan, das auf dem Balken wippeartig gelagert ist,
- Fig. 8: ein wippeartiger Balken, der warenseitig unter dem Gewebe angeordnet ist,
- Fig. 9: den Kettbaumbereich einer erfindungsgemässen Webmaschine mit zwei hintereinander angeordneten Teilkettbäumen, in Seitenansicht, und
- Fig.10: denselben Kettbaumbereich wie in Fig.7, in Draufsicht.

In Fig.1 sind folgende Komponenten einer erfindungsgemässen Webmaschine zu sehen: die Einrichtung 1 mit dem wippeartigen Balken 10, dem Wippelager 11 und dem Ständer 12; die Halbkettbäume 20a und 20b; die Kettfäden 21 (Laufrichtung 200); der raumfeste Umlenkbaum 22; der Spannbaum 23, der auf dem Tragbaum 24 befestigt ist, welcher - verbunden mit einer Torsionsfeder - drehbar gelagert ist (siehe EP-PS-0109472 = T.613); der Kettablassmotor 30 mit dem Getriebe 31 und dem Zahnradtrieb 32 für den Teilkettbaum 20b, wobei die Kabel 301, 141b Verbindungen vom Motor 30 zu einem nicht dargestellten Steuerkasten bzw. Sensor herstellen.

Auf dem wippeartigen Balken 10 sind, wie in Fig.2 dargestellt, Tastorgane 13a und 13b symmetrisch aufgesetzt. Dabei misst jedes Tastorgan die Spannung einer Kettfadenschar, die nur einen Teil - aber für beide Tastorgane gleich grossen Teil - der zugeordneten Teilkette umfasst. Selbstverständlich könnte sich das Testorgan auch über die gesamte Breite der Teilkette erstrecken und bei der Spannungsmessung alle Kettfäden erfassen. Die Drehachse des Wippelagers 11 liegt horizontal und ist zwischen den Halbkettbäumen 20a und 20b angeordnet. Der Balken 10 kann sich - wie es in Fig.1 dargestellt ist - über die gesamte Breite der Halbkettbäume erstrecken. Es ist vorgesehen, dass die Tastorgane 13a und 13b sich auf dem Balken beliebig anordnen lassen; dabei ist allerdings für eine symmetrische Anordnung bezüglich dem Wippelager 11 zu sorgen.

Die wahlweise Anordnung der Tastorgane 13a und 13b erlaubt es, diese beispielsweise im Innenbereich der Teilketten zu positionieren, wo keine Spannungsanomalien vorliegen. Solche Spannungsanomalien können beispielsweise durch Breithalter verursacht werden; oder sie können sich auch beim Wickeln der Kettbäume in deren Randzonen ausbilden.

Mittels ortsfester Sensoren 14a, 14b (Verbindungskabel 141a, 141b) lassen sich Abweichungen der Balkenausrichtung von einer horizontalen Bezugslage feststellen und aufgrund dieser Abweichung kann eine Korrektur der Kettablassgeschwindigkeit der einzelnen Halbkettbäume vorgenommen werden. Zur Überwachung der Balkenausrichtung, für die an sich ein Sensor 14a oder 14b ausreicht, wird beispielsweise der Abstand zu einer am Balken angeordneten Referenzfläche 15a (bzw. 15b) gemessen. Die Sensoren (Wegaufnehmer) können beispielsweise Kapazitativsensoren sein.

Die Tastorgane 13a und 13b sind vorzugsweise unterhalb der Kettfäden 21' angeordnet; grundsätzlich wäre es aber auch möglich, dass die Kettspannungs-Überwachung von oben her ausgeführt würde. Das Tastorgan kann eine Umlenkrolle für die Kettfäden 21' aufweisen oder es kann aus einer Umlenkleiste bestehen. Es lässt sich ferner eine gekerbte Oberfläche für eine exakte Kettfadenführung an den Tastorganen vorsehen.

Da es ausreicht, beim Überwachen der Kettspannungen für die Messung nur einen Teil der Kettfäden zu nehmen, ist es wie beim zweibahnigen Weben auch bei Vorliegen von drei oder mehr Teilkettbäumen möglich, das oben beschriebene Verfahren mit dem wippenartigen Balken anzuwenden. Dies ist in Fig.3 illustriert: Mit den Einrichtungen 1' (Balken 10', Ständer 12') und 1'' wird die Spannungsdifferenz von jeweils benachbart liegenden Teilketten (Kettlaufrichtung 200) überwacht. Anders als beim zweibahnigen Weben dürfen hier die Balken nur bis knapp in die Mitte der Teilketten ragen.

Anhand der Figuren 4 und 5 lässt sich die Wirkungsweise des wippeartigen Balkens 10 näher erläutern. Fig.4 zeigt einen Querschnitt, der durch die in Fig.2 bezeichneten Stellen L oder R der Tastorgane 13a bzw. 13b (hier mit 13 bezeichnet) verläuft. Der Balken 10 befindet sich zwischen dem Spannbaum 23 und einem Kettfadenniederhalter 26, der hinter den nicht dargestellten Schäften angeordnet ist.

Mit Verbindungselementen 25 ist der Spannbaum auf dem nicht dargestellten Tragbaum (24 in Fig.1) befestigt. Das Tastorgan 13 mit der Rippe 131 ist in die Nut 113 des Balkens 10 eingesteckt. Es wird durch das Tastorgan 13 die Spannung der Kettfäden 21' gemessen, während die Kettfäden 21, die nicht aus der Kettebene ausgelenkt werden, keinen Beitrag zur Messung liefern. Verringern sich die Fadenkräfte beim linken Teilkettbaum, so dreht sich der Balken 10 im Uhrzeigersinn (bei Blick in Kettlaufrichtung 200): d.h. die Stelle L bewegt sich nach oben, die Stelle R entsprechend nach unten. Es stellt sich eine neue Gleichgewichtslage ein, die beispielsweise durch die in Fig.5 dargestellte Balkenlage gegeben ist. In dieser Gleichgewichtslage sind die Resultierenden der Fadenkräfte 210a und 211a (Stelle L) bzw. 210b und 211b (Stelle R) gleich gross. Durch Verlangsamung der Kettablass-Geschwindigkeit beim linken Teilkettbaum lassen sich die Fadenkräfte an der Stelle L jenen an der Stelle R angeglichen, wodurch der Balken 10 wieder in seine horizontale Bezugslage zurückkehrt.

Bei der erfindungsgemässen Webmaschine werden die Kettfäden durch die Tastorgane 13a, 13b nur wenig gestört; denn die Auslenkung a der Kettfäden 21' aus der Kettebene (siehe Fig.4) muss nur wenige Millimeter - höchstens rund 5 mm - betragen (wobei Abstand b zwischen Spannbaum 23 und Niederhalter 26 rund 30 cm ist).

In Fig.6 ist gezeigt, wie zur Überwachung der Balkenausrichtung eine ortsfeste Strahlquelle 16, beispielsweise eine Licht- oder eine Ultraschallquelle, verwendet werden kann. Mit ortsfesten Sensoren 17, die auf den Strahl 161, 161' ansprechen, und einer strahlreflektierende Fläche 15 am Balken 10 können Winkeländerungen der Fläche 15 registriert werden. Dreht sich der Balken 10 gemäss den Pfeilen 100a, 100b, so wird der reflektierte Strahl 161' gemäss Pfeil 100c ausgelenkt, sodass der ausgelenkte Strahl 161'' nur noch durch einen Teil der Sensoren 17 (die beispielsweise eine Gruppe von drei parallelen Sensoren bilden) festgestellt werden. Aufgrund der durch die Sensoren 17 erzeugten Signale lässt sich die Regelung der Kettfadenspannung ausführen.

Fig.7 zeigt ein Tastorgan (13), das wie der Balken 10 wippeartig ausgebildet ist: es weist ein zentrales Lager (132) auf, um das es quer zur Kettlaufrichtung kippbar ist. Dank dieser wippeartigen Ausführungsform bleibt das Tastorgan (13) beim Kippen des Balkens 10 parallel zur Kettebene ausgerichtet.

Aus der EP-A-0385061 (Dornier) ist eine Vorrichtung zum Messen der Kettspannung bekannt, welche im Bereich des Fertiggewebes nach dem Bindepunkt angeordnet ist. Es ist auch bei der erfindungsgemässen Webmaschine möglich, die Einrichtung 1 warenseitig anzuordnen. In Fig.8 ist eine solche Einrichtung 1 ausschnittsweise gezeigt, wobei das Bezugszeichen 25 das Gewebe zwischen Anschlagkante und Brustbaum bezeichnet.

Die Figuren 9 und 10 stellen eine Ausführungsform der Erfindung dar, bei der - wie dies beispielsweise bei Teppichwebmaschinen der Fall ist - die Teilkettbäume 20a und 20b hintereinander angeordnet sind. Hier liegt eine Einrichtung 1 mit zwei wippeartigen Balken 10 (sowie zwei Ständern 12) vor, wobei die Balken 10 nicht quer zur Kettlaufrichtung 200 sondern parallel zu dieser ausgerichtet sind. Die Tastorgane 13a und 13b sind auf Querträgern 18a bzw. 18b aufgesetzt, welche die Enden der ausserhalb der Kette angeordneten Balken 10 verbinden. Bei dieser Ausführungsform sind zwei separate Spannbäume 23a und 32b sowie zwei separate Kettfadenniederhalter 26a und 26b vorzusehen. Mit Sensoren, die in Fig.9 bzw. 10 nicht eingezeichnet sind, wird wieder wie oben beschrieben die Neigung der Balken 10 überwacht.

Bei der Webmaschine mit Teilkettbäumen 20a, 20b, deren Achsen nebeneinander liegendend angeordnet sind (Fig.9, 10), kann es wünschbar sein, dass die beiden Teilketten verschiedene Spannungen aufweisen. Dies lässt sich einfach einrichten, indem der gewünschten Spannungsdifferenz gemäss eine unterschiedliche Anzahl von Kettfäden 21' auf die beiden Tastorgane 13a und 13b aufgelegt werden. Die Kettspannungsüberwachung kann dann gleich wie oben beschrieben ausgeführt werden.

## Patentansprüche

1. Webmaschine mit mindestens zwei Teilkettbäumen (20a, 20b) und mindestens einem Spannbaum (23), der unter Federwirkung parallel verschwenkbar ist, wobei jeder Teilkettbaum (20a, 20b) mit einer einzeln ansteuerbaren Kettablassvorrichtung (30, 31, 32) ausgestattet ist und Tastorgane (13a, 13b) zum Messen der Kettfadenspannung sowie Steuereinrichtungen für die individuelle Einstellung der Drehzahl der Teilkettbäume (20a, 20b) vorgesehen sind, dadurch gekennzeichnet, dass die Tastorgane (13a, 13b) zweier benachbarter Teilkettbäume (20a, 20b) symmetrisch auf mindestens einem wippeartigen Balken (10) aufgesetzt sind, dessen Drehachse (11) parallel zur Kettebene ist und zwischen den Teilkettbäumen (20a, 20b) angeordnet ist, dass mittels mindestens eines Sensors (14a) eine Abweichung der Balkenausrichtung von einer Bezugslage feststellbar ist und dass aufgrund dieser Abweichung die Drehzahl von mindestens einem der Teilkettbäume (20a, 20b) veränderbar ist.

2. Webmaschine nach Anspruch 1, dadurch gekennzeichnet, dass die Teilkettbäume (20a, 20b) mit gemeinsamer Achse in einer Reihe angeordnet sind.

3. Webmaschine nach Anspruch 2, dadurch gekennzeichnet, dass die Tastorgane (13a, 13b) warenseitig unterhalb des Gewebes angeordnet sind.

4. Webmaschine nach Anspruch 1, dadurch gekennzeichnet, dass die Teilkettbäume (20a, 20b) mit nebeneinander liegenden Achsen parallel angeordnet sind.

5. Webmaschine nach einem der Ansprüche 1 bis 4, dadurch gekennzeichnet, dass jedes Tastorgan (13a, 13b) die Spannung einer Kettfadenschar (12') misst, die nur einen Teil der zugeordneten Teilkette umfasst.

6. Webmaschine nach Anspruch 5, dadurch gekennzeichnet, dass sich die Tastorgane (13a, 13b) auf dem Balken (10) beliebig anordnen lassen.

7. Webmaschine nach einem der Ansprüche 1 bis 6, dadurch gekennzeichnet, dass zur Überwachung der Balkenausrichtung mindestens ein ortsfester Sensor (14a) vorgesehen ist, mit dem der Abstand zu einer am Balken (10) angeordneten Referenzfläche (15a) messbar ist.

8. Webmaschine nach einem der Ansprüche 1 bis 6, dadurch gekennzeichnet, dass zur Überwachung der Balkenausrichtung eine Strahlquelle (16) und Sensoren (17), die auf den Strahl ansprechen, sowie eine strahlreflektierende Fläche (15) am Balken (10) vorgesehen sind, wobei mit dieser Anordnung eine Winkeländerung der strahlreflektierenden Fläche (15) messbar ist.

9. Webmaschine nach einem der Ansprüche 1 bis 8, dadurch gekennzeichnet, dass das Tastorgan (13a, 13b) eine Umlenkleiste ist.

10. Webmaschine nach einem der Ansprüche 1 bis 8, dadurch gekennzeichnet, dass das Tastorgan (13a, 13b) eine Umlenkrolle aufweist.

11. Webmaschine nach einem der Ansprüche 1 bis 10, dadurch gekennzeichnet, dass die Tastorgane (13) unterhalb der Kettfäden (21') angeordnet sind.

12. Webmaschine nach Anspruch 11, dadurch gekennzeichnet, dass zwischen Tastorgan (13) und Schäften ein Kettfadenniederhalter (26) angeordnet ist.

13. Webmaschine nach einem der Ansprüche 1 bis 12, dadurch gekennzeichnet, dass das Tastorgan (13) ein zentrales Lager (132) aufweist, um das es quer zur Kettlaufrichtung (200) kippbar ist.
